# FASCICULE DE BREVET EUROPEEN

(11) **EP 0 228 325 B1**
(45) Date de publication et mention de la délivrance du brevet: **07.03.1990**
(21) Numéro de dépôt: 86402666.1
(22) Date de dépôt: 02.12.1986
(51) Int. Cl.: D06F 55/00

(54) **Pince à linge en matière plastique d'une seule pièce**
Einteilige Kunststoffwäscheklammer
One-piece plastic clothes peg

(30) Priorité: 03.12.1985 FR 8517841
(43) Date de publication de la demande: 08.07.1987
(73) Titulaire: SOUPLEDUR CURVER S.A., F-80010 Amiens Cédex (FR)
(72) Inventeur: Dagonet, Daniel, F-94200-Ivry sur Seine (FR)
(74) Mandataire: Portal, Gérard

(56) Documents cités:
- FR-A- 1 158 736
- FR-A- 1 570 080
- FR-A- 2 228 882

## Description

La présente invention concerne une pince à linge en matière plastique d'une seule pièce.

Il est connu de réaliser des pinces à linge en matière plastique d'une seule pièce.

Le FR-1 158 736 décrit une épingle à linge en polyéthylène, en une seule pièce comportant des languettes élastiques sur les faces internes des leviers. Dans ce type d'épingle, les languettes sont montées avec une courbure opposée à celle de leur position d'utilisation.

Ce mode de réalisation suppose d'utiliser un matériau très élastique, ce qui peut nuire à la rigidité de l'ensemble. D'autre part, le moulage de telles épingles est une opération relativement complexe compte tenu de la forme très découpée de ces pièces.

L'invention permet de remédier à ces inconvénients en proposant une pince à linge en matière plastique d'une seule pièce du type comportant deux branches solidaires l'une de l'autre par un pontage aminci entre les parties médianes en vis-à-vis des deux branches avec un élément élastique, interposé entre les parties arrière des branches et constitué par la mise en appui l'une sur l'autre, après rabat vers l'arrière, des deux extrémités de languettes caractérisée en ce que lesdites languettes sont réalisées par découpe partielle en « U sur le fond de chacune des branches arrière.

Selon une autre caractéristique de l'invention, les deux branches ont une section en « _{U} », et la partie non découpée du fond définissant la zone charnière de pliage élastique des languettes est située du côté arrière des branches.

Selon une autre caractéristique de l'invention, la longueur des languettes et la position des charnières sont telles que la mise en appui de l'extrémité libre des languettes s'opère lorsque celles-ci subissent un rabat vers l'arrière d'environ 130° par rapport au plan du fond de chaque branche.

Selon une autre caractéristique de l'invention, à l'extrémité arrière des branches, une cloison verticale relie les deux ailes de la section en « U » des branches. Cette cloison est prévue pour le placement du pouce et de l'index lors de l'utilisation de la pince.

Selon encore une autre caractéristique, les cloisons verticales latérales des sections en « U » possèdent, dans la partie arrière des branches, une ou plusieurs perforations cylindriques, tandis que la partie avant des branches possède, sur les flancs extérieurs des cloisons verticales des sections en « U », des proéminences latérales cylindriques.

L'épaisseur et le diamètre de ces proéminences sont tels qu'elles peuvent s'enfoncer dans les perforations ménagées sur l'arrière des branches d'une autre pince du même type constituant ainsi des éléments de jeu de construction.

L'invention sera mieux comprise à la lecture de la description qui va suivre et les dessins annexés qui représentent :
Figure 1 Une vue en perspective de l'ensemble.
Figure 2 Une vue de détail d'une branche arrière avec le pliage de la languette.
Figure 3 Une vue de positionnement de l'index et du pouce sur chacune des branches arrière de la pince à linge.

La pince à linge telle que représentée figure 1 comporte :

Deux branches 2,2', 3,3' solidaires l'une de l'autre par un pontage aminci 4 de même matière entre les parties médianes 1,1' en vis-à-vis des deux branches 2,2', 3,3', avec un élément élastique 5,5' interposé entre les parties arrière des branches. Ladite pince à linge est réalisée en une matière plastique du type polypropylène, et l'élément élastique est constitué par la mise en appui l'une sur l'autre après rabat 11,11' vers l'arrière des deux extrémités 6,6' des languettes 5,5' sur le fond de chacune des branches arrière 3,3'.

De plus, la pince à linge représentée comporte :

Des branches 3,3' avec une section en « U » 12,12' dont le fond comporte une découpe partielle 8,8' en « U dont la partie non découpée 7,7', définissant la zone charnière de pliage élastique des languettes 5,5' est située du côté arrière des branches 3,3'.

De plus, dans un mode de réalisation préféré de la pince à linge selon l'invention, la longueur des éléments élastiques 5,5' et la position des charnières 7,7' (ou lignes de rabat) sont telles que la mise en appui de l'extrémité libre 6,6' des languettes 5,5' s'opère lorsque celles-ci subissent un rabat 11,11' d'environ 130°.

La présente invention a pour but d'améliorer la fabrication dans le sens où la pièce sort du moule métallique d'une seule pièce.

L'objet fabriqué par injection comporte des languettes pré-découpées par contact des plans .de joint du moule métallique sur trois côtés de ces dites languettes.

La mise en position définitive des languettes se fait de la façon suivante :

La pièce est éjectée du moule, réceptionnée sur une bande transporteuse, orientée, engagée dans un couloir où elle est positionnée à plat, avance pas à pas jusqu'à un poste où des tiges poussoirs poussent les languettes pour les mettre en contact d'appui à leur extrémité par retournement d'environ 130°C. Cette opération ayant lieu pendant la période de pré-stabilisation de la pièce.

Il peut être prévu ensuite une mise en carte, un étiquetage.

La pince à linge de l'invention telle que représentée figures 2 et 3 comporte :

A l'extrémité des branches arrière 3,3', une cloison verticale 14,14' reliant les deux ailes et le fond de la section en « U _{"} 12,12' des branches.

Cette cloison sert d'appui au pouce et à l'index et évite à la pince de glisser vers l'avant en particulier lorsque l'utilisateur a les mains humides.

De plus, la pince à linge représentée comporte sur les cloisons verticales latérales de la partie arrière des branches en « U _{"} 3,3' une ou plusieurs perforations 10,10' cylindriques, la partie avant des branches 2,2' possédant à son extrémité, sur les flancs extérieurs des cloisons verticales, des proéminences 9,9' cylindriques, l'épaisseur et le diamètre de ces .proéminences étant tels qu'elles peuvent s'enfoncer dans des perforations cylindriques 10,10' ménagées sur l'arrière d'une autre pince du même type.

L'utilisation de ce type de pince à linge comme jeu de construction, par possibilité d'imbrication des pinces les unes dans les autres, suscite une autre dimension au côté attractif qu'ont traditionnellement les pinces à linge sur les enfants.

## Revendications

1. Pince à linge en matière plastique d'une seule pièce du type comportant deux branches (2,2', 3,3') solidaires l'une de l'autre par un pontage aminci (4) entre les parties médianes (1,1') en vis-à-vis des deux branches (2,2', 3,3') avec un élément élastique, interposé entre les parties arrière des branches (3,3'), et constitué par la mise en appui l'une sur l'autre, après rabat (11,11') vers l'arrière, des deux extrémités (6,6') de languettes (5,5') caractérisée en ce que lesdites languettes (5,5') sont réalisées par découpe partielle en « U (8,8') sur le fond de chacune des branches arrière (3,3').

2. Pince à linge selon la revendication 1, caractérisée en ce que les branches (2,2', 3,3') ont une section en « U » (12,12').

3. Pince à linge selon la revendication 1 ou 2, caractérisée en ce que la partie non découpée (7,7') du fond des branches définit une zone charnière de pliage élastique des languettes (5,5') située du côté arrière des branches (3,3').

4. Pince à linge selon l'une des revendications précédentes, caractérisée en ce que la longueur des languettes (5,5') et la position des charnières (7,7') sont telles que la mise en appui de l'extrémité libre des languettes (5,5') s'opère lorsque celles-ci subissent un rabat (11,11') d'environ 130°.

5. Pince à linge selon l'une des revendications précédentes, caractérisée en ce qu'à l'extrémité des branches arrière (3,3') est prévue une cloison verticale (14,14') qui relie les deux ailes et le fond de la section en « U _{"} (12,12') des branches.

6. Pince à linge selon l'une des revendications précédentes, caractérisée en ce que les cloisons verticales latérales des branches en « U » possèdent dans la partie arrière des branches (3,3') une ou plusieurs perforations (10,10') cylindriques, la partie avant des branches (2,2') possédant sur les _flancs extérieurs des cloisons verticales des proéminences (9,9') cylindriques, l'épaisseur et le diamètre de ces proéminences étant tels qu'elles peuvent s'enfoncer dans les perforations cylindriques (10,10') ménagées sur l'arrière des branches (3,3') d'une autre pince du même type.

7. Pince à linge selon l'une des revendications précédentes, caractérisée en ce qu'elle est réalisée en polypropylène.

8. Procédé de fabrication par moulage par injection des pinces à linge selon l'une des revendications 1 à 7, caractérisé en ce que les languettes (5,5') sont réalisées par découpe partielle en « U (8,8') sur le fond de chacune des branches arrière (3,3'), par contact des plans de joint du moule métallique sur trois côtés desdites languettes et en ce que les languettes sont mises en contact d'appui au moyen de tiges poussoir.

## Claims

1. One-piece plastic clothe peg of the type comprising two branches (2, 2', 3, 3') fast one with respect to the other via a thinned bridging (4) between the middle parts (1, 1') in opposite relationship to the two branches (2, 2', 3, 3') with interposition of an elastic element between the rear parts of the branches (3, 3') which element is constituted by resting the two ends (6, 6') of flaps (5, 5') one over the other, after bending backwards (11, 11') thereof, characterized in that said flaps (5, 5') are produced by partial cutting (8, 8') according to a U-configuration base of each back branch (3, 3').

2. Clothe peg according to claim 1, characterized in that the branches (2, 2' and 3, 3') have a U-section (12, 12').

3. Clothe peg according to claim 1 or 2, characterized in that the uncut part (7, 7') in the base of the branches defines a hinging zone (7, 7') , for the elastic bending of the flaps (5, 5'), situated on the back side of the branches (3, 3').

4. Clothe peg according to any one of the' preceding claims, characterized in that the flaps (5, 5') and the position of the hinges (7, 7') are such that the free ends of said flaps (5, 5') are brought to rest one on the other when said flaps are bent (11, 11') according to an angle of about 130°.

5. Clothe peg according to one of the preceding claims, characterized in that a vertical wall (14, 14') is provided, on the end of the back branches (3, 3'), said wall joining the two flanges and the base of the U-section (12, 12') of the branches.

6. Clothe peg according to one of the preceding claims, characterized in that the vertical side walls of the U-branches have, in the back portion of branches (3, 3'), one or more cylindrical perforations (10, 10'), the front part of the branches (2, 2') having, on- the external sides of the vertical walls, cylindrical protrusions (9, 9'), the thickness and diameter of said protrusions being such that they can sink into the cylindrical perforations (10, 10') provided on the back of the branches (3, 3') of another peg of the same type.

7. Clothe peg according to one of the preceding claims, characterized in that it is made out of polypropylene.

8. Method of producing by injection molding the clothe pegs according to one of claims 1 to 7, characterized in that the flaps (5, 5') are produced by partial cutting according to a U-configuration (8, 8') of the base of each back branch (3, 3'), by contact between the joining planes of the metallic mold on three sides of said flaps and in that the flaps are brought in resting contact by push rods.

## Patentansprüche

1. Einstückige Wäscheklammer aus Plastikmaterial, umfassend zwei Bügel (2, 2', 3, 3'), die durch eine dünne Brücke (4) zwischen den Mittelteilen (1, 1') gegenüber den beiden Bügeln (2, 2', 3, 3') miteinander verbunden sind, wobei ein durch Anlage zweier nach hinten umgeklappter (11, 11') Enden (6, 6') von Zungen (5, 5') gebildetes elastischen Element zwischen den hinteren Teilen der Bügel (3, 3') zwischengeschaltet ist, dadurch gekennzeichnet, daß die Zungen (5, 5') durch teilweises Ausnehmen in Form eines « U » (8, 8') im Grund jedes hinteren Bügels (3, 3') gebildet sind.

2. Wäscheklammer nach Anspruch 1, dadurch gekennzeichnet, daß die Bügel (2, 2', 3, 3') « U »- förmigen Querschnitt (12, 12') haben.

3. Wäscheklammer nach Anspruch 1 odder 2, dadurch gekennzeichnet, daß der nicht eingeschnittene Teil (7, 7') des Grundes der Bügel eine Scharnierzone zum elastischen Umbiegen der auf der Hinterseite der Bügel (3, 3') befindlichen Zungen (5, 5') begrenzt.

4. Wäscheklammer nach einem der vorhergehenden Ansprüche, dadurch gekennzeichnet, daß die Länge der Zungen (5, 5') und die Position der Scharniere (7, 7') derart sind, daß das Inanlagekommen des freien Endes der Zungen (5, 5') dann erfolgt, wenn letztere ein Umklappen (11, 11') um etwa 130° erfahren.

5. Wächeklammer nach einem der vorhergehenden Ansprüche, dadurch gekennzeichnet, daß am Ende der hinteren Bügel (3, 3') eine vertikale Zwischenwand (14, 14') vorgesehen ist, die die beiden Schenkel und den Grund des « U »-förmigen Querschnitts (12, 12') der Bügel verbindet.

6. Wäscheklammer nach einem der vorhergehenden Anspr"che, dadurch gekennzeichnet, daß die seitlichen vertikalen Wände der « U »- förmigen Bügel im hinteren Teil der Bügel (3, 3') ein oder mehrere zylindrische Löcher (10, 10') besitzen, während der vordere Teil der Bügel (2, 2') an den Außenflanken der vertikalen Wände zylindrische Vorsprünge (9, 9') aufweist, wobei die Dicke und der Durchmesser dieser Vorsprünge derart ist, daß sie in die hinten in den Bügeln (3, 3') einer weiteren Klemme desselben Typs vorgesehenen zylindrischen Löcher (10, 10') eindringen können.

7. Wäscheklammer nach einem der vorhergehenden Ansprüche, dadurch gekennzeichnet, daß sie aus Polypropylen hergestellt ist.

8. Verfahren zur Herstellung von Wäscheklammern nach einem der Ansprüche 1 bis 7 mittels Spritzguß, dadurch gekennzeichnet, daß die Zungen (5, 5') infolge teilweisen Ausnehmens in Form eines « U » (8, 8') am Grund jedes hinteren Bügels (3, 3') durch Kontakt der Verbindungsebenen der Metallform an drei Seiten der Zungen hergestellt werden, und daß die Zungen mittels Schubstangen in Anlagekontakt gebracht werden.
